# EUROPÄISCHE PATENTSCHRIFT

(11) **EP 0 413 100 B1**
(45) Veröffentlichungstag und Bekanntmachung des Hinweises auf die Patenterteilung: **18.05.1994**
(21) Anmeldenummer: 90110930.6
(22) Anmeldetag: 09.06.1990
(51) Int. Cl.: B22D 41/50

(54) **Schliess- und Regelorgan für ein metallurgisches Gefäss**
Closing and controlling device for a metallurgical vessel
Dispositif de fermeture et de réglage pour un récipient métallurgique

(30) Priorität: 12.08.1989 DE 3926678
(43) Veröffentlichungstag der Anmeldung: 20.02.1991
(73) Patentinhaber: DIDIER-WERKE AG, 65189 Wiesbaden (DE)
(72) Erfinder: Hintzen, Ullrich, D-6204 Taunusstein-Watzhahn (DE); Lührsen, Ernst, D-6208 Bad Schwalbach (DE); Schuler, Andreas, D-6204 Taunusstein (DE)
(74) Vertreter: Brückner, Raimund, Dipl.-Ing.

(56) Entgegenhaltungen:
- DE-A- 2 317 663
- DE-B- 1 558 285
- DE-C- 3 540 202
- GB-A- 670 729
- US-A- 4 279 266

## Beschreibung

Die Erfindung betrifft ein Schließ- und Regelorgan für den Abstich flüssiger Metallschmelze aus einem metallurgischen Gefäß mit einem ortsfesten Innenrohr, das an dem Boden des Gefäßes angeordnet ist und oberhalb des Bodens wenigstens eine Durchbrechung aufweist, und mit einem Außenrohr, das an seinem unteren Ende eine um den Umfang des Innenrohrs umlaufende Stirnkante aufweist und das aus einer Öffnungsstellung, in der sich die Durchbrechung des Innenrohrs mit einer Durchbrechung des Außenrohrs deckt, relativ zum Innenrohr in Längsachsrichtung um einen Schließhub in eine Schließstellung verschieblich ist.

Ein derartiges Schließ- und Regelorgan ist in der DE 35 40 202 C1 beschrieben. Das Außenrohr ist zum Regeln des Schmelzenaustritts drehbar und in Längsrichtung verschiebbar. Durch eine entsprechende Drehung oder Verschiebung des Außenrohrs werden die Durchbrechungen des Innenrohrs verdeckt, so daß in dieser Schließstellung kein Schmelzenaustritt erfolgt.

Ist das Außenrohr nach der DE 35 40 202 C1 um seinen maximalen Schließhub in Längsachsrichtung verschoben, dann besteht zwischen seiner unteren Stirnkante und dem Boden des Gefäßes ein Abstand. In diesem Bereich liegt das Innenrohr gegenüber der Schmelze frei. Etwa dort vorhandene Risse sind also nicht durch das Außenrohr abgedeckt, so daß dort ein Schmelzendurchbruch nicht ausgeschlossen ist. Außerdem trifft das Außenrohr bei einer maximalen Verschiebung in Schließstellung auf die in ihm liegende obere Stirnkante des Innenrohrs auf. Das Innenrohr wird dadurch mechanisch belastet, was die Rißbildung und damit die Gefahr eines Durchbruchs der Schmelze erhöht. Insgesamt weist das Schließ- und Regelorgan der DE 35 40 202 C1 somit keine hinreichenden Notschlußeigenschaften auf.

Aufgabe der Erfindung ist es, ein Schließ- und Regelorgan der eingangs genannten Art vorzuschlagen, das nötige Notschlußeigenschaften aufweist.

Erfindungsgemäß ist obige Aufgabe bei einem Schließ- und Regelorgan der eingangs genannten Art dadurch gelöst, daß der mögliche Schließhub so groß ist, daß das Außenrohr in Längsrichtung in eine weitere Schließstellung verschieblich ist, und daß in der weiteren Schließstellung die Durchbrechung des Innenrohrs vom Außenrohr auch abgedeckt ist und die Stirnkante des unteren Endes des Außenrohrs auf einer Ringfläche dichtend aufsitzt, die sich um das Innenrohr erstreckt. Im Regelbetrieb wird das Außenrohr wie beim Stand der Technik bewegt.

Falls zur Verhinderung eines Schmelzendurchbruchs ein Notschluß notwendig ist, wird das Außenrohr schnell in Längsachsrichtung verschoben, bis es mit seiner Stirnkante auf der Ringfläche auftrifft. Es schlägt dabei nicht auf dem oberen Rand des Innenrohrs auf. Durch das Aufsitzen der Stirnkante des Außenrohrs auf der Ringfläche ist eine zusätzliche Dichtzone gebildet.

In bevorzugter Ausgestaltung der Erfindung liegt die Ringfläche in der Ebene des Bodens des Gefäßes. Dadurch ist gewährleistet, daß beim Notschluß der in das Gefäß ragende Abschnitt des Innenrohrs von dem Außenrohr umgeben und damit gegen die Schmelze abgedeckt ist.

Vorzugsweise ist die Ringfläche vom Boden des Gefäßes selbst gebildet. Es ist jedoch auch möglich, die Ringfläche als außenliegende Stufe des Innenrohrs zu gestalten.

Weitere vorteilhafte Ausgestaltungen der Erfindung ergeben sich aus den Unteransprüchen und der folgenden Beschreibung von Ausführungsbeispielen.

In der Zeichnung zeigen:
Figur 1 ein Schließ- und Regelorgan im Schnitt und
Figur 2 eine weitere Ausführung des Schließ- und Regelorgans.

Ein Schließ- und Regelorgan (1) besteht aus einem Innenrohr (2) und einem Außenrohr (3). Beide sind aus keramischem, feuerfestem Material gefertigt. Das Innenrohr (2) ist in einen Boden (4) eines metallurgischen Gefäßes luft- und schmelzedicht eingemörtelt. Die Längsachse des Innenrohrs (2) steht senkrecht zum Boden (4). Oberhalb des Bodens (4) ist das Innenrohr (2) mit Durchbrechungen (5) versehen. An seinem oberen Ende (6) ist das Innenrohr (2) geschlossen.

Das Außenrohr (3) ist auf das Innenrohr (2) geschoben und relativ zu diesem um die Längsachse drehbar und in Längsachsrichtung verschieblich. Das Außenrohr (3) ist mit den Durchbrechungen (5) entsprechenden Durchbrechungen (7) versehen. Unterhalb der Durchbrechungen (7) weist das Außenrohr (3) eine um das Innenrohr (2) umlaufende Stirnkante (8) auf.

Beim Ausführungsbeispiel nach Figur 1 ist das Ende (6) des Innenrohrs (2) kuppelartig geschlossen. Im Innern ist das Außenrohr (3) mit einer dem kuppelartig gewölbten Ende (6) entsprechenden Wölbung (9) versehen.

Durch die stabilere Dimensionierung des Außenrohrs (3) ist es mit Hilfe der Wölbung (9) möglich, das Innenrohr (2) mit der Notschlußbewegung zusammenzudrücken, so daß durch die teilweise Zerstörung des Innenrohrs (2) eine zusätzliche Versperrung des Gießkanals erfolgt.

Beim Ausführungsbeispiel nach Figur 1 ist vom Boden (4) in der Umgebung des Innenrohrs (2) eine Ringfläche (10) gebildet.

Beim Ausführungsbeispiel nach Figur 2 ist die Ringfläche (10) von einer Stufe (11) des Innenrohrs (2) gebildet. Die Ringfläche (10) liegt auch hier in der Ebene des Bodens (4).

Die Dimensionierung des Innenrohrs (2) im Bereich der Durchbrechungen (5) ist schwächer als die des Außenrohrs (3). Beim Ausführungsbeispiel nach Figur 2 ist die Dimensionierung des Innenrohrs (2) unterhalb der Stufe (11) stärker als oberhalb der Stufe (11).

In den Figuren ist das Schließ- und Regelorgan (1) in der Öffnungsstellung gezeigt, in der die Durchbrechungen (5) des Innenrohrs (2) mit den Durchbrechungen (7) des Außenrohrs (3) fluchten. Schmelze fließt aus dem Gefäß durch die Durchbrechungen (5, 7) aus dem Innenrohr (2) nach unten aus. Der Schmelzenfluß läßt sich durch Drehen oder Verschieben des Außenrohrs (3) variieren.

Ist ein Notschluß des Schließ- und Regelorgans (1) notwendig, dann wird das Außenrohr (3) in Richtung des Pfeiles (N) verschoben, bis seine Stirnkante (8) auf der Ringfläche (10) auftrifft. Diese Stellung ist in den Figuren 1 und 2 strichliert gezeigt. Das Außenrohr (3) deckt die Durchbrechungen (5) des Innenrohrs (2) ab und umschließt das Innenrohr (2) über seine gesamte, innerhalb des Gefäßes stehende Länge. Dadurch ist gewährleistet, daß nun Schmelze, auch wenn Brüche oder Spalte des Innenrohrs (2) bestehen, nicht mehr austreten kann.

## Patentansprüche

1. Schließ- und Regelorgan für den Abstich flüssiger Metallschmelze aus einem metallurgischen Gefäß mit einem ortsfesten Innenrohr (2), daß an dem Boden des Gefäßes angeordnet ist und oberhalb des Bodens wenigstens eine Durchbrechung (5) aufweist, und mit einem Außenrohr (3), das an seinem unteren Ende eine um den Umfang des Innenrohrs umlaufende Stirnkante (8) aufweist und das aus einer Öffnungsstellung, in der sich die Durchbrechung des Innenrohrs mit einer Durchbrechung (7) des Außenrohrs deckt, relativ zum Innenrohr in Längsachsrichtung um einen Schließhub in eine Schließstellung verschieblich ist,
dadurch gekennzeichnet,
daß der mögliche Schließhub so groß ist, daß das Außenrohr (3) in Längsachsrichtung in eine weitere Schließstellung verschieblich ist, und daß in der weiteren Schließstellung die Durchbrechung (5) des Innenrohrs (2) vom Außenrohr (3) auch abgedeckt ist und die Stirnkante (8) des unteren Endes des Außenrohrs (3) auf einer Ringfläche (10) dichtend aufsitzt, die sich um das Innenrohr (2) erstreckt.

2. Schließ- und Regelorgan nach Anspruch 1,
dadurch gekennzeichnet,
daß die Ringfläche (10) in der Ebene des Bodens (4) liegt.

3. Schließ- und Regelorgan nach Anspruch 1 oder 2,
dadurch gekennzeichnet,
daß die Ringfläche (10) vom Boden (4) selbst gebildet ist.

4. Schließ- und Regelorgan nach Anspruch 1 oder 2,
dadurch gekennzeichnet,
daß die Ringfläche (10) von einer Stufe (11) des Innenrohrs (2) gebildet ist.

5. Schließ- und Regelorgan nach einem der vorhergehenden Ansprüche,
dadurch gekennzeichnet,
daß das Außenrohr (3) stabiler als das Innenrohr (2) ausgebildet ist.

6. Schließ- und Regelorgan nach einem der vorhergehenden Ansprüche,
dadurch gekennzeichnet,
daß das Innenrohr (2) an seinem oberen Ende (6) kuppelartig geschlossen ist.

7. Schließ- und Regelorgan nach Anspruch 6,
dadurch gekennzeichnet,
daß das Außenrohr (3) innen eine Wölbung (9) aufweist, die dem kuppelartigen Ende (6) zugeordnet ist.

## Claims

1. Closure and control element for tapping liquid metal melt out of a metallurgical vessel with a fixed inner tube (2), which is arranged on the base of the vessel and has at least one opening (5) above the base, and with an outer tube (3), which has an end edge (8) at its lower end extending around the periphery of the inner tube and which is slidable relative to the inner tube in the longitudinal direction through a closure stroke out of an open position, in which the opening in the inner tube is in registry with an opening (7) in the outer tube, into a closed position, characterised in that the possible closure stroke is so large that the outer tube (3) is slidable in the longitudinal direction into a further closed position and that in the further closed position the opening (5) in the inner tube is also covered by the outer tube (3) and the end edge (8) on the lower end of the outer tube (3) seats sealingly on an annular surface (10) which extends around the inner tube (2).

2. Closure and control element as claimed in Claim 1, characterised in that the annular surface (10) lies in the plane of the base (4).

3. Closure and control element as claimed in Claim 1 or 2, characterised in that the annular surface is afforded by the base (4) itself.

4. Closure and control element as claimed in Claim 1 or 2, characterised in that the annular surface (10) is afforded by a step (11) on the inner tube (2).

5. Closure and control element as claimed in one of the preceding claims, characterised in that the outer tube (3) is of more robust construction than the inner tube (2).

6. Closure and control element as claimed in one of the preceding claims, characterised in that the inner tube (2) is closed in the manner of a dome at its upper end (6).

7. Closure and control element as claimed in Claim 6, characterised in that the outer tube (3) has an internal curvature (9) which is associated with the dome-like end (6).

## Revendications

1. Organe de fermeture et de réglage pour la coulée de métal en fusion à partir d'un récipient ou cuve métallurgique, comprenant un tube intérieur (2) fixe qui est disposé sur le fond de la cuve et présente au-dessus du fond au moins un perçage (5), et un tube extérieur (3) qui présente à son extrémité inférieure un bord frontal (8) s'étendant sur le pourtour du tube intérieur et qui est déplaçable à partir d'une position d'ouverture dans laquelle le perçage du tube intérieur coïncide avec un perçage (7) du tube extérieur, à une position de fermeture par translation, de la valeur d'une course de fermeture, dans la direction de l'axe longitudinal, par rapport au tube intérieur, caractérisé par le fait que la course de fermeture possible est si grande que le tube extérieur (3) soit déplaçable en translation dans la direction de l'axe longitudinal à une position de fermeture additionnelle, et que dans la position de fermeture additionnelle, le perçage (5) du tube intérieur (2) se trouve également recouvert par le tube extérieur (3) et le bord frontal (8) de l'extrémité inférieure du tube extérieur (3) est en appui étanche sur une surface annulaire (10) qui s'étend autour du tube intérieur (2).

2. Organe de fermeture et de réglage suivant la revendication 1, caractérisé par le fait que la surface annulaire (10) est située dans le plan du fond (4).

3. Organe de fermeture et de réglage suivant la revendication 1 ou 2, caractérisé par le fait que la surface annulaire (10) est formée directement par le fond (4).

4. Organe de fermeture et de réglage suivant la revendication 1 ou 2, caractérisé par le fait que la surface annulaire (10) est constituée par un épaulement (11) du tube intérieur (2).

5. Organe de fermeture et de réglage suivant l'une des revendications précédentes, caractérisé par le fait que le tube extérieur (3) est dimensionné plus fort que le tube intérieur (2).

6. Organe de fermeture et de réglage suivant l'une des revendications précédentes, caractérisé par le fait que le tube intérieur (2) est fermé en forme de coupole à son extrémité supérieure (6).

7. Organe de fermeture et de réglage suivant la revendication 6, caractérisé par le fait que le tube extérieur (3) présente intérieurement un bombement (9) qui est associé à l'extrémité (6) en forme de coupole.
